# EUROPÄISCHE PATENTSCHRIFT

(11) **EP 2 995 744 B1**
(45) Veröffentlichungstag und Bekanntmachung des Hinweises auf die Patenterteilung: **08.03.2017**
(21) Anmeldenummer: 15002255.6
(22) Anmeldetag: 30.07.2015
(51) Int. Cl.: E04F 15/02

(54) **VORRICHTUNG ZUR BEFESTIGUNG VON DIELEN AUF EINER UNTERKONSTRUKTION**
DEVICE FOR FIXING BOARDS TO A SUBSTRUCTURE
DISPOSITIF DE FIXATION DE PLANCHES SUR UNE INFRASTRUCTURE

(30) Priorität: 09.09.2014 DE 102014013075
(43) Veröffentlichungstag der Anmeldung: 16.03.2016
(73) Patentinhaber: Ehrenreich, Stefan, 86465 Welden (DE)
(72) Erfinder: Ehrenreich, Stefan, 86465 Welden (DE)
(74) Vertreter: Munk, Ludwig

(56) Entgegenhaltungen:
- WO-A2-2008/033132
- DE-U1-202006 012 772
- DE-U1-202009 003 138

## Beschreibung

Die Erfindung betrifft eine Vorrichtung zur Befestigung von Dielen auf einer Unterkonstruktion mit einer zum Eingriff in einander zugewandte Randnuten einander benachbarter Dielen bringbaren Halteplatte, die mittels einer zugeordneten Spannschraubenanordnung an die Unterkonstruktion annäherbar ist, und mit einem auf die Unterkonstruktion auflegbaren, die einander zugewandten Randbereiche einander benachbarter Dielen aufnehmenden Unterlegteil, dessen dielenseitige Auflageebene von einer den Seitenabstand einander benachbarter Dielen vorgebenden, zwischen diese eingreifenden Abstandshalteeinrichtung überragt ist und das eine durch einen quer zur Dielenlängsrichtung angeordneten, gegenüber der Auflagefläche des Unterlegteils erhöhten, als Einschneidorgan ausgebildeten Längssteg gebildete, durch Niederdrücken der zugeordneten Dielen mittels der Halteplatte zum Eingriff mit den Dielen bringbare und diese gegen Wandern in Dielenlängsrichtung blockierende erste Blockiereinrichtung aufweist.

Eine Anordnung dieser Art ist aus der DE 20 2006 012 772 U1 bekannt. Diese bekannte Anordnung enthält nur eine Blockiereinrichtung zur Blockierung der Dielen in Dielenlängsrichtung. Eine Blockierung der Dielen quer zur Längsrichtung ist nicht vorhanden. In Folge von Schwund- und Quellbewegungen der aus einem Holzwerkstoff bestehenden Dielen kann es dabei zu unregelmäßigen Dielenabständen kommen. In diesem Zusammenhang ist davon auszugehen, dass der Schwund in Richtung der Dielenbreite von Diele zu Diele und/oder über der Dielenlänge unterschiedlich gerichtet sein kann, d. h. teilweise von rechts nach links und teilweise von links nach rechts. Es besteht daher die Gefahr, dass sich die lichte Weite der Fugen zwischen einander benachbarten Dielen von Fuge zu Fuge und/oder über der Fugenlänge unterschiedlich endet. Diese Erscheinung wird noch verstärkt, wenn es zu einem sog. Verzug der Dielen in Form einer Krümmung kommt. Durch die bei der bekannten Anordnung zu befürchtenden, unregelmäßig unterschiedlichen Fugenweiten ergibt sich eine starke Beeinträchtigung des Erscheinungsbilds der gesamten Dielenanordnung, was unerwünscht ist.

Aus der EP 2 845 965 A1 ergibt sich zwar eine Vorrichtung zur Befestigung von Dielen auf einer Unterkonstruktion mit einer Blockiereinrichtung zur Blockierung der Dielen in Richtung der Dielenbreite. Eine Blockiereinrichtung zur Blockierung der Dielen in Dielenlängsrichtung ist hier nicht vorgesehen. Bei dieser bekannten Anordnung finden Dielenbefestigungselemente mit einem auf der Unterkonstruktion aufnehmbaren Unterlegteil und einer hiervon beabstandeten, in seitliche Nuten einander benachbarter Dielen eingreifenden Halteplatte Verwendung, wobei diese Dielenbefestigungselemente jeweils als einteilige Bauteile ausgebildet sind. Die Halteplatte ist daher fest mit dem zugeordneten Unterlegteil verbunden und kann dementsprechend gegenüber diesem nicht bewegt werden. Es ist daher nicht möglich, die mit der Halteplatte zum Eingriff kommenden Dielen mittels der Halteplatte auf das Unterlegteil niederzudrücken. Bei der bekannten Anordnung ist zur Bildung der Blockiereinrichtung der Dielen in Richtung der Dielenbreite entweder eine Verstiftung der betreffenden Diele mit dem Unterlegteil oder alternativ ein Nut- und Federeingriff vorgesehen. Dabei ist die betreffende Diele mit einer nach unten offenen Längsnut versehen, in die ein von der Oberseite des Unterlegteils abstehender Steg hineinragt. Dies erfordert eine Einführung der betreffenden Diele in einer gekippten Stellung und führt daher zu einer schwierigen Handhabung.

Die oben erwähnten bekannten Anordnungen besitzen jeweils nur eine Blockiereinrichtung und ermöglichen daher jeweils nur eine Blockierung der Dielen in Dielenlängsrichtung oder nur quer dazu. Es kann daher in jedem Fall zu Unregelmäßigkeiten im Erscheinungsbild der Dielenanordnung kommen.

Hiervon ausgehend ist es daher die Aufgabe der vorliegenden Erfindung, eine Anordnung eingangs erwähnter Art so zu verbessern, dass Unregelmäßigkeiten im Erscheinungsbild der Dielenanordnung, insbesondere der Entstehung unregelmäßiger Fugenabstände, zuverlässig entgegengewirkt wird.

Diese Aufgabe wird erfindungsgemäß dadurch gelöst, dass zumindest das Unterlegteil neben der ersten Blockiereinrichtung eine zweite, nur einer der einander benachbarten Dielen zugeordnete, und diese einseitig gegen Wandern in Richtung der Dielenbreite blockierende Blockiereinrichtung aufweist, wobei die zweite Blockiereinrichtung als den die erste Blockiereinrichtung bildenden, quer zur Dielenlängsrichtung verlaufenden Längssteg kreuzender, in Dielenlängsrichtung verlaufender, gegenüber der Auflagefläche des Unterlegteils erhöhter Quersteg ausgebildet ist und wie die erste Blockiereinrichtung als in die hieran zur Anlage kommende, durch Betätigung der Halteplatte niedergedrückte Diele einschneidendes Einschneidorgan ausgebildet ist.

Die erfindungsgemäßen Maßnahmen ergeben eine Dielenbefestigungsvorrichtung mit zwei Blockiereinrichtungen zur Blockierung der Dielen in Dielenlängsrichtung und quer hierzu. In beiden Fällen werden die betreffenden Dielen mittels der Halteplatte soweit niedergedrückt, dass die die Blockiereinrichtungen bildenden Einschneidorgane in die Dielenunterseite einschneiden, wodurch sich automatisch der gewünschte Formschluss und damit eine hohe Sicherheit und Zuverlässigkeit ergeben. Dennoch ist eine einfache Lösbarkeit im Falle eines notwendigen Dielenaustauschs möglich. Die erfindungsgemäßen Maßnahmen ergeben daher eine einfache und sinnfällige Montierbarkeit. Da die Dielen durch die der quer zur Dielenlängsrichtung zugeordnete Blockiereinrichtung jeweils nur im Bereich einer Längsseite festgehalten werden, wird erreicht, dass die Schwundbewegung sämtlicher Dielen jeweils nur in dieselbe Richtung erfolgen kann. Es ist daher ausgeschlossen, dass sich die Schwundbewegungen an manchen Stellen addieren und an manchen nicht, so dass sich über der gesamten Dielenanordnung im Wesentlichen regelmäßige Fugenabstände ergeben und dennoch Ausgleichsbewegungen möglich sind und damit der Entstehung innerer Spannungen, die zu Rissen führen könnten, entgegengewirkt wird. Die erfindungsgemäßen Maßnahmen führen daher in vorteilhafter Weise auch zu einer hohen Lebensdauer.

Vorteilhafte Ausgestaltungen und zweckmäßige Fortbildungen der übergeordneten Maßnahmen sind in den Unteransprüchen angegeben.

So können vorteilhaft das Unterlegteil und die Halteplatte mit einer in Dielenlängsrichtung und einer in Richtung der Dielenbreite ausgerichteten Blockiereinrichtung versehen sein. Dies ermöglicht einen beiderseitigen Eingriff an den zu blockierenden Dielen und damit eine besonders hohe Zuverlässigkeit.

In weiterer Fortbildung der übergeordneten Maßnahmen kann das Unterlegteil kreuzförmig ausgebildet sein, wobei von den Enden eines in Dielenlängsrichtung verlaufenden Schenkels die Abstandshalteeinrichtung bildende Stifte abstehen und der quer zur Dielenlängsrichtung verlaufende Schenkel einen durch eine mittlere, einer Spannschraube zugeordnete Bohrung unterbrochenen, die erste Blockiereinrichtung bildenden Längssteg und einen im Bereich nur eines vom in Dielenlängsrichtung verlaufenden Schenkel abstehenden Abschnitts des anderen Schenkels angeordneten, von der Bohrung distanzierten, die zweite Blockiereinrichtung bildenden Quersteg aufweist. Diese Maßnahmen ergeben eine sehr kompakte Ausführung der jeweils mit zwei Blockiereinrichtungen versehenen Dielenbefestigungselemente.

Vorteilhaft können die Halteplatten auf den Stiften der die Abstandshalteeinrichtung bildenden Stiftanordnungen beweglich aufgenommen sein, wobei die Stifte mit Zapfen und die Halteplatten mit diesen zugeordneten Bohrungen versehen sind und wobei die Zapfen und die Bohrungen vorzugsweise unterschiedliche Durchmesser oder Querschnitte aufweisen. Hierdurch lässt sich auf einfache Weise eine schwergängige Verschiebbarkeit der Halteplatte auf der Stiftanordnung erreichen, so dass diese auf einfache Weise unverlierbar vormontierbar ist, was den endgültigen Montagevorgang sehr erleichtern kann.

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung anhand der Zeichnung näher entnehmbar.

In der nachstehend beschriebenen Zeichnung zeigen:
- Figur 1: eine schematische Darstellung einer aus parallel nebeneinander angeordneten Dielen gebildeten Dielenanordnung und
- Figur 2: eine Explosionsdarstellung einer erfindungsgemäßen Vorrichtung zur Befestigung der Dielen.

Hauptanwendungsgebiet der Erfindung sind Podien, wie sie beispielsweise zur Bildung von Terrassenbelägen etc., erstellt werden.

Die in Figur 1 gezeigte Dielenanordnung besteht aus mehreren, parallel nebeneinander angeordneten, aus Holz oder holzartigem Werksstoff hergestellten Dielen 1, die auf einer Unterkonstruktion in Form von quer zur Dielenlängsrichtung angeordneten, durch Kanthölzer etc. gebildeten Lagern 2 aufgenommen sind. Die Dielen 1 sind im Bereich ihrer einander zugewandten Längsseiten mit jeweils einer Randnut 3 versehen und durch hiermit zusammenwirkende Befestigungsvorrichtungen 4 an der Unterkonstruktion festlegbar. Gleichzeitig werden die Dielen 1 durch die zwischen sie eingreifenden Befestigungsvorrichtungen 4 voneinander distanziert, so dass sich zwischen den Dielen 1 durchgehende Fugen 5 ergeben, deren Breite im Bereich der gesamten Dielenanordnung gleich ist.

Die Befestigungsvorrichtungen 4 enthalten jeweils ein auf ein darunter sich befindendes Lager 2 auflegbares, die einander zugewandten genuteten Randbereiche von jeweils zwei einander benachbarten Dielen 1 aufnehmendes Unterlegteil 6, dessen obere dielenseitige Auflageebene von einer zwischen die zugeordneten Dielen 1 eingreifenden Abstandshalteeinrichtung 7 überragt ist, sowie eine zum Eingriff in einander zugewandte Randnuten 3 einander benachbarten Dielen 1 bringbare Halteplatte 8, die mittels einer hier durch eine in die Unterkonstruktion eindrehbare Spannschraube 9 gebildete Spannschraubenanordnung nach unten, das heißt auf die Unterkonstruktion zu bewegbar ist, wodurch der untere, die Randnut 3 begrenzende Schenkel 10 der seitlichen Randprofilierung der Dielen 1 und damit die zugehörigen Dielen 1 selbst nach unten an das Unterlegteil 6 und dieses an die Unterkonstruktion angedrückt werden.

Die Abstandshalteeinrichtung 7 wird, wie am besten aus Figur 2 erkennbar ist, durch eine Stiftanordnung gebildet. Diese enthält im dargestellten Beispiel zwei parallele von der oberen Auflagefläche des Unterlegteils 6 nach oben abstehende Stifte 7a, b, auf denen die Halteplatte 8 beweglich aufnehmbar ist. Die Dicke der Stifte 7a, 7b definiert den seitlichen Abstand einander benachbarten Dielen 1, d.h. die Breite der Fuge 5. Zur Erzielung einer flachen Anlage der Dielen 1 können die Stifte 7a, b hierzu zwei einander gegenüberliegende, umfangsseitige Abflachung aufweisen.

Die Stifte 7a, b sind jeweils mit einem durch einen Bund etc. gebildeten, der Halteplatte 8 zugeordneten Anschlag 11 versehen, dessen Abstand von der oberen Auflagefläche des Unterlegteils 6 gegenüber der Dicke des unteren Schenkels 10 der dielenseitigen Randprofilierung Untermaß aufweist, so dass durch Niederdrücken der Halteplatte 8 eine gewisse Einspannung der hiermit zusammenwirkenden unteren Schenkel 10 der einander gegenüberliegenden Randprofilierungen der zugeordneten Dielen 1 erreicht wird. Zur Führung der Halteplatte 8 sind die Stifte 7a, b mit oberen, den jeweiligen Anschlag 11 überragenden Zapfen 12 versehen. Diese können mit umfangsseitigen Rippen 13 versehen sein, so dass eine gewisse Schwergängigkeit der mit den Zapfen 12 zugeordneten Bohrungen 14 versehenen Halteplatte 8 erzielbar ist. Zweckmäßig kann der schwergängige Bereich in einen oberen und einen unteren Abschnitt unterteilt sein, wobei zwischen diesen Abschnitten ein überwindbarer Anschlag vorgesehen sein kann, der der in Fig. 1 rechts gezeigten Vormontagestellung der Halteplatte 8 zugeordnet ist, die dabei in einer in die Nut 3 einführbaren Position unverlierbar, jedoch anschließend weiter nach unten bewegbar gehalten wird. Dies ermöglicht eine einfache Vormontage der Halteplatte 8. Außerdem erleichtern die Rippen 13, die zweckmäßig nur als dünne Lippen oder Grate ausgebildet sein können auch eine leichte Retourbewegung der Halteplatte 8, sofern diese im Falle des Austausches einer Diele 1 demontiert werden muss. Die Halteplatte 8 ist für jede Spannschraube 9 der Spannschraubenanordnung mit einer Durchgangsbohrung 14 versehen. Im dargestellten Beispiel ist eine zentral angeordnete Durchgangsbohrung 14 vorgesehen, der ein Stabilisierungsdom 15 zugeordnet sein kann.

Das Unterlegteil 6 ist hier, wie Figur 2 anschaulich zeigt, in der Draufsicht kreuzförmig ausgebildet, wobei ein längerer, im Einsatz gemäß Figur 1 quer zur Dielenlängsrichtung verlaufender Schenkel 6a und ein mittig hierzu angeordneter quer hierzu verlaufender, kürzerer Schenkel 6b vorgesehen sind. Von den Enden des kürzeren Schenkels 6b stehen die die Abstandshalteeinrichtung 7 bildenden Stifte 7a, b ab. Der Schenkel 6b befindet sich dementsprechend in der Einsatzstellung unterhalb der Fuge 5 zwischen zwei einander benachbarten Dielen 1. Der längere Schenkel 6a dient zur Aufnahme der Randbereiche der einander benachbarten Dielen 1. Selbstverständlich sind natürlich auch von der Kreuzform abweichende Konfigurationen für das Unterlegteil 6 denkbar, z.B. eine Rechteck- oder Kreisform oder dergleichen.

Die Dielen 1 werden im Bereich jeder Befestigungsvorrichtung 4 durch eine hierauf vorgesehene erste Blockiereinrichtung gegen Wandern in Dielenlängsrichtung blockiert. Hierzu ist der im Einsatz quer zur Dielenlängsrichtung verlaufende Schenkel 6a des kreuzförmigen Unterlegteils 6 mit einem hier durch eine mittlere, der Spannschraube 9 zugeordneten Bohrung 16 unterbrochenen, gegenüber der oberen Auflagefläche erhöhten Längssteg 17 versehen. Dieser bildet ein in die Dielenunterseite der beiden auf dem Schenkel 6a zur Auflage kommenden Dielen 1 sich eindrückendes und damit gemäß Figur 1 hiermit in formschlüssigen Eingriff kommendes Eingriffsorgan, das eine quer zur Dielenlängsrichtung angeordnete und dementsprechend eine Wanderung der Dielen 1 in Dielenlängsrichtung verhindernde Blockiereinrichtung ergibt. Die Bohrung 16 fungiert als Führung für die Spannschraube 9, so dass diese automatisch senkrecht ausgerichtet ist und nicht verlaufen kann.

Die Dielen 1 werden auch gegen eine unkontrollierte Wanderung in Richtung der Dielenbreite, das heißt quer zu ihrer Längsrichtung, blockiert. Hierzu ist wenigstens ein in der Einsatzstellung in dielenseitige Anlage kommendes Element der Befestigungsvorrichtung 4 mit einer nur einer der beiden auf dem Unterlegteil 6 aufnehmbaren Dielen 1 zugeordneten, mit dieser in Eingriff bringbaren und sie einseitig gegen Wandern in Richtung der Dielenbreite blockierenden, zweiten Blockiereinrichtung versehen. Diese kann dem Unterlegteil 6 und/oder der Halteplatte 8 zugeordnet sein. Im dargestellten Beispiel sind sowohl das Unterlegteil 6 als auch die Halteplatte 8 mit einer in Dielenlängsrichtung ausgerichteten, zweiten Blockiereinrichtung versehen, die wie die erste Blockiereinrichtung durch ein in die betreffende Diele 1 sich einschneidendes Eingriffselement, beispielsweise in Form eines gegenüber einer Auflagefläche erhöhten, scharfkantigen Stegs oder einer Spitze etc. ausgebildet sein kann. Zur Unterstützung kann auch eine Kleberanordnung, beispielsweise in Form eines in Dielenlängsrichtung ausgerichteten Streifens eines Klebers vorgesehen sein.

Im dargestellten Beispiel ist das Unterlegteil 6 mit einem nur einem vom Querschenkel 6b weglaufenden Abschnitt des Längsschenkels 6a zugeordneten in Richtung der Dielenlängsrichtung verlaufenden, den oben erwähnten Längssteg 17 kreuzenden Quersteg 18 versehen, der sich in die Unterseite der einen auf dem betreffenden Abschnitt des Unterlegteils 6 zur Anlage kommenden Diele eindrückt und dementsprechend ein hiermit in formschlüssigen Eingriff kommendes Eingriffselement bildet, das eine die betreffende Diele 1 einseitig gegen Wandern in Richtung der Dielenbreite blockierende Blockiereinrichtung bildet, wie aus Figur 1 entnehmbar ist. Auch hier wäre ein unterstützender Streifen eines Klebers denkbar. Der den Längssteg 17 kreuzende Quersteg 18 ist von der zentralen Bohrung 16 des Unterlegteils 6 etwa um die halbe Breite der Halteplatte 8 entfernt. Diese ist im Bereich ihres in Dielenlängsrichtung verlaufenden, oberhalb des eine zweite Blockiereinrichtung bildenden Querstegs 18 sich befindenden Rands mit wenigstens einem, ebenfalls eine zweite Blockiereinrichtung bildenden Zahn 19 versehen, der sich in der Montagestellung in die Oberseite des die Randnut 3 der betreffenden Diele 1 begrenzenden, unteren Schenkels 10 eindrückt und dementsprechend ebenfalls ein über die dielenseitige Auflagefläche der Halteplatte 8 vorspringendes Eingriffsorgan bildet. Im dargestellten Beispiel ist im Bereich des betreffenden Rands der Halteplatte 8 nicht nur ein Zahn, sondern eine Zahnreihe mit mehreren, nach unten vorspringenden Zähnen vorgesehen. Auch ein durchgehender oder unterbrochener Steg und/oder Haftmittelauftrag wären denkbar.

Die hier vorgesehene Zahnreihe der Halteplatte 8 befindet sich praktisch direkt oberhalb des Querstegs 18 des Unterlegteils 6, wodurch die betreffende Diele 1 im Bereich ihres hiermit zum Eingriff kommenden Rands zuverlässig gehalten wird. Der gegenüberliegende Randbereich dieser Diele 1 ist in Richtung der Dielenbreite nicht blockiert. Sofern es zu einer Schrumpfung der Diele und damit zu einer Verkleinerung der Dielenbreite kommt, kann sich die Diele 1 nur mit ihrem in Richtung der Dielenbreite nicht blockierten Randbereich von der diesem zugeordneten Abstandshalteeinrichtung 7 der betreffenden Befestigungsvorrichtung 4 wegbewegen. Der andere Randbereich ist dagegen in Richtung der Dielenbreite festgehalten. Diese einseitige Blockierung der Dielen 1 in Richtung der Dielenbreite stellt daher sicher, dass im Falle einer Schrumpfung der Dielen 1 diese nur in einer Richtung erfolgen kann, so dass sich die lichte Weite der Fugen 5 zwar ändert, aber über der gesamten Dielenanordnung im Wesentlichen gleichmäßig.

Die in Figur 2 in Explosionsdarstellung gezeigte Befestigungsvorrichtung 4 wird zweckmäßig in vormontiertem Zustand, das heißt mit bereits in gegenseitigen Eingriff gebrachten Elementen ausgeliefert. Dabei ist die Halteplatte 8 bereits auf die Zapfen 12 aufgesteckt, wo wie oben schon erwähnt eine gewisse Schwergängigkeit vorgesehen ist, was eine erwünschte Montageposition ermöglicht. Um sicherzustellen, dass dabei die Halteplatte 8 richtig angeordnet ist, das heißt dass der die zweite Blockiereinrichtung hier in Form der Zähne 19 enthaltende Rand sich oberhalb des die zweite Blockiereinrichtung des Unterlegteils 6 bildenden Querstegs 18 befindet, können die Zapfen 12 und die diesen zugeordneten Löcher 14 der Halteplatte 8 unterschiedlich konfiguriert sein, beispielsweise unterschiedliche Durchmesser und/oder unterschiedliche Querschnitte aufweisen. Die Spannschraube 9 ist in der vormontierten Stellung durch die zugeordnete Bohrung 14 der Halteplatte 8 durchgeführt und greift mit ihrem unteren Ende in die zugeordnete Bohrung 16 des Unterlegteils 6 ein, die zweckmäßig durch einen schmalen Steg etc. verengt sein kann, in den sich das Gewinde der Spannschraube 9 einschneiden kann, wodurch diese verliersicher angeordnet ist.

## Patentansprüche

1. Vorrichtung zur Befestigung von Dielen (1) auf einer Unterkonstruktion mit einer zum Eingriff in einander zugewandte Randnuten (3) einander benachbarter Dielen (1) bringbaren Halteplatte (8), die mittels einer zugeordneten Spannschraubenanordnung an die Unterkonstruktion annäherbar ist, und mit einem auf die Unterkonstruktion auflegbaren, die einander zugewandten Randbereiche einander benachbarter Dielen (1) aufnehmenden Unterlegteil (6), dessen dielenseitige Auflageebene von einer den Seitenabstand einander benachbarter Dielen (1) vorgebenden, zwischen diese eingreifenden Abstandshalteeinrichtung (7) überragt ist und das eine durch einen quer zur Dielenlängsrichtung angeordneten, gegenüber der Auflagefläche des Unterlegteils (6) erhöhten, als Einschneidorgan ausgebildeten Längssteg (17) gebildete, durch Niederdrücken der zugeordneten Dielen (1) mittels der Halteplatte (8) zum Eingriff mit den Dielen (1) bringbare und diese gegen Wandern in Dielenlängsrichtung blockierende erste Blockiereinrichtung aufweist, **dadurch gekennzeichnet, dass** zumindest das Unterlegteil (6) neben der ersten Blockiereinrichtung eine zweite, nur einer der einander benachbarten Dielen (1) zugeordnete, und diese einseitig gegen Wandern in Richtung der Dielenbreite blockierende Blockiereinrichtung aufweist, wobei die zweite Blockiereinrichtung als den die erste Blockiereinrichtung bildenden, quer zur Dielenlängsrichtung verlaufenden Längssteg (17) kreuzender, in Dielenlängsrichtung verlaufender, gegenüber der Auflagefläche des Unterlegteils (6) erhöhter Quersteg (18) ausgebildet ist und wie die erste Blockiereinrichtung als in die hieran zur Anlage kommende, durch Betätigung der Halteplatte (8) niedergedrückte Diele (1) einschneidendes Einschneidorgan ausgebildet ist.

2. Vorrichtung nach Anspruch 1, **dadurch gekennzeichnet, dass** das Unterlegteil (6) und die Halteplatte (8) mit der Dielenlängsrichtung und der Dielenbreite zugeordneten Blockiereinrichtungen versehen sind.

3. Vorrichtung nach Anspruch 2, **dadurch gekennzeichnet, dass** die Halteplatte (8) zur Bildung der ihr zugeordneten Blockiereinrichtung mit wenigstens einem im Bereich eines in Dielenlängsrichtung verlaufenden Rands vorgesehenen, gegenüber der dielenseitigen Auflagefläche vorspringenden Zahn (19) versehen ist.

4. Vorrichtung nach einem der vorhergehenden Ansprüche, **dadurch gekennzeichnet, dass** das Unterlegteil (6) kreuzförmig ausgebildet ist, wobei von den Enden eines in Dielenlängsrichtung verlaufenden Schenkels (6b) die Abstandshalteeinrichtung (7) bildende Stifte (7a, 7b) abstehen und der quer zur Dielenlängsrichtung verlaufende Schenkel (6a) einen durch eine mittlere, einer Spannschraube (9) zugeordnete Bohrung (16) unterbrochenen, die erste Blockiereinrichtung bildenden Längssteg (17) und einen im Bereich nur eines vom in Dielenlängsrichtung verlaufenden Schenkel (7b) abstehenden Abschnitts des anderen Schenkels (6a) angeordneten, von der Bohrung (16) distanzierten, die zweite Blockiereinrichtung bildenden Quersteg (18) aufweist.

5. Vorrichtung nach Anspruch 4, **dadurch gekennzeichnet, dass** der Quersteg (18) des Unterlegteils (6) und der wenigstens eine, randseitige Zahn (19) der Halteplatte (8) mit etwa gleichem Lochabstand übereinander angeordnet sind.

6. Vorrichtung nach einem der Ansprüche 4 oder 5, **dadurch gekennzeichnet, dass** die Halteplatte (8) auf den Stiften (7a, b) der die Abstandshalteeinrichtung bildenden Stiftanordnung beweglich aufnehmbar ist, wobei die Stifte (7a, b) mit Zapfen (12) und die Halteplatte mit diesen zugeordneten Bohrungen versehen sind, und wobei die Zapfen (12) und Bohrungen vorzugsweise unterschiedliche Durchmesser oder Querschnitte aufweisen.

7. Vorrichtung nach Anspruch 6, **dadurch gekennzeichnet, dass** die Stifte (7a, b) der Stiftanordnung jeweils einen der Halteplatte (8) zugeordneten Anschlag (11) und einen diesen überragenden Zapfen (12) aufweisen, auf dem die Halteplatte (8) schwergängig verschiebbar ist.

8. Vorrichtung nach einem der vorhergehenden Ansprüche 6 oder 7, **dadurch gekennzeichnet, dass** der Abstand des Anschlags (11) der Stiftanordnung von der dielenseitigen Auflagefläche des Unterlegteils (6) gegenüber der Dicke des unteren, die dielenseitige Randnut (3) begrenzenden Schenkels (10) Untermaß aufweist.

## Claims

1. A device for fixing boards (1) on a substructure comprising a holding plate (8) which can be brought into engagement with mutually facing rim grooves (3) of mutually adjacent boards (1), such holding plate (8) being approachable to the substructure by means of an associated straining screw arrangement, and further comprising an underlying part (6) which is placeable on the substructure and receives the mutually facing rim regions of mutually adjacent boards (1), whose board side contact level is towered by a spacer device (7) determining the distance between two adjacent boards (2) and engaging therebetween, and which underlying part (6) comprises a first blocking device arranged transversely to the longitudinal direction of the boards, raised relative to the support face of the underlying part (6), formed as a longitudinal bracket (17) designed as an incising element, which can be brought into engagement with the boards (1) by pushing down the associated boards (1) by means of the holding plate (8), and blocking the said boards (1) against wandering in a longitudinal direction of the boards, **characterized in that** at least the underlying part (6) comprises beside the first blocking device a second one associated with only one of the mutually adjacent boards (1) and blocking the latter against wandering in the direction of the boards, with the second blocking device being designed as a transverse rib (18) forming the first blocking device, crossing the longitudinal web (17) extending transversely to the longitudinal direction of the boards, extending in the longitudinal direction of the boards and raised relative to the contact face of the underlying part (6), and like the first blocking device is designed as an incising element incising the board (1), coming into contact with the blocking device, pushed down by activating the holding plate (8).

2. A device in accordance with claim 1, **characterized in that** the underlying part (6) and the holding plate (8) are provided with blocking devices associated with the longitudinal direction of the boards and the width of the boards.

3. A device in accordance with claim 2, **characterized in that** the holding plate (8), in order to form the blocking device associated with the latter, is provided with at least one tooth (19) provided in the region of a rim extending in the longitudinal direction of the boards, protruding relative to the board side contact face.

4. A device in accordance with any of the preceding claims, **characterized in that** the underlying part (6) is designed in cross shape, with pins (7a, 7b) forming the spacer device (7) protruding from the ends of a leg (6b) extending in the longitudinal direction of the boards, and the leg (6a) extending transversely to the longitudinal direction of the boards comprises a longitudinal web (17) forming the first blocking device and interrupted by a middle bore associated with a straining screw (9), and further comprises a transverse rib (18) forming the second blocking device arranged in the region of only one section of the other leg (6a) protruding from the leg (7b) extending in the longitudinal direction of the board, distanced from the bore (16).

5. A device in accordance with claim 4, **characterized in that** the transverse rib (18) of the underlying part (6) and the at least one, rim side tooth (19) of the holding plate (8) are arranged one above the other with approximate equal distance between the holes.

6. A device in accordance with any of the claims 4 or 5, **characterized in that** the holding plate (8) on the pins (7a, b) forming the spacer device is movably received, with the pins (7a, b) being provided with noses (12) and the holding plate provided with bores associated with the latter, and with the noses (12) and the bores preferably having different diameters or cross sections.

7. A device in accordance with claim 6, **characterized in that** each of the pins (7a, b) of the pin arrangement have a stop face (11) associated with the holding plate (8), and a nose (12) towering the said stop face (11), on which the holding plate (8) is sluggishly moveable.

8. A device in accordance with any of the claims 6 or 7, **characterized in that** the distance between the stop face (11) of the pin arrangement and the board side contact face of the underlying part (6) relative to the thickness of the lower leg (10) limiting the board side rim groove (3) has undersize.

## Revendications

1. Dispositif de fixation de planches (1) sur une sous-construction, comprenant une plaque de maintien (8) qui peut être mise en prise dans des rainures marginales (3) montrant les unes vers les autres, de planches (1) voisines les unes des autres, et qui peut être rapprochée de la sous-construction au moyen d'un ensemble de vis de serrage associé, ainsi qu'une pièce d'appui (6) laquelle peut être appliquée sur la sous-construction et reçoit les zones marginales montrant les unes vers les autres, de planches (1) voisines les unes des autres, et au-dessus du plan d'appui côté planche de laquelle s'élève un dispositif écarteur (7) définissant la distance latérale de planches (1) voisines les unes des autres et s'engageant entre celles-ci, et laquelle présente un premier dispositif de blocage lequel est constitué par une entretoise longitudinale (17) disposée transversalement à la direction longitudinale de planche, élevée par rapport à la surface d'appui de la pièce d'appui (6) et réalisée en tant qu'organe d'incision, lequel peut être mis en prise avec les planches (1) en affaissant les planches (1) associées au moyen de ladite plaque de maintien (8) et lequel bloque ces dernières contre le fait de migrer dans la direction longitudinale de planche, **caractérisé par le fait que**, au moins, la pièce d'appui (6) présente, outre le premier dispositif de blocage, un deuxième dispositif de blocage qui n'est associé qu'à l'une des planches (1) voisines les unes des autres et qui bloque celles-ci sur un côté contre le fait de migrer dans la direction de la largeur de planche, dans lequel ledit deuxième dispositif de blocage est réalisé en tant qu'entretoise transversale (18) qui croise l'entretoise longitudinale (17) formant le premier dispositif de blocage et s'étendant transversalement à la direction longitudinale de planche, qui s'étend dans la direction longitudinale de planche et est élevée par rapport à la surface d'appui de la pièce d'appui (6), et est réalisé; tout comme le premier dispositif de blocage, comme organe d'incision coupant dans la planche (1) y venant en appui et affaissée en actionnant ladite plaque de maintien (8).

2. Dispositif selon la revendication 1, **caractérisé par le fait que** ladite pièce d'appui (6) et ladite plaque de maintien (8) sont pourvues de dispositifs de blocage associés à la direction longitudinale de planche et à la largeur de planche.

3. Dispositif selon la revendication 2, **caractérisé par le fait que** ladite plaque de maintien (8), pour former le dispositif de blocage qui lui est associé, est pourvue d'une dent (19) prévue au niveau d'un bord s'étendant dans la direction longitudinale de planche et faisant saillie par rapport à la surface d'appui côté planche.

4. Dispositif selon l'une quelconque des revendications précédentes, **caractérisé par le fait que** ladite pièce d'appui (6) est réalisée en croix, dans lequel des broches (7a, 7b) formant ledit dispositif écarteur (7) font saillie des extrémités d'une branche (6b) s'étendant dans la direction longitudinale de planche, et la branche (6a) s'étendant transversalement à la direction longitudinale de planche présente une entretoise longitudinale (17) qui est interrompue par un perçage (16) central associé à une vis de serrage (9) et qui forme ledit premier dispositif de blocage, ainsi qu'une entretoise transversale (18) qui est disposée au niveau d'une seule portion de l'autre branche (6a), en saillie de la branche (7b) s'étendant dans la direction longitudinale de planche, est espacée du perçage (16) et forme le deuxième dispositif de blocage.

5. Dispositif selon la revendication 4, **caractérisé par le fait que** ladite entretoise transversale (18) de la pièce d'appui (6) et ladite au moins une dent (19) marginale de la plaque de maintien (8) sont disposées l'une au-dessus de l'autre à un écartement des trous à peu près égal.

6. Dispositif selon l'une quelconque des revendications 4 ou 5, **caractérisé par le fait que** la plaque de maintien (8) peut être reçue de manière mobile sur les broches (7a, b) de l'ensemble de broches formant ledit dispositif écarteur, dans lequel les broches (7a, b) sont pourvues de tenons (12) et la plaque de maintien est pourvue de perçages associés à ceux-ci, et dans lequel les tenons (12) et les perçages présentent, de préférence, des diamètres ou sections différent(e)s.

7. Dispositif selon la revendication 6, **caractérisé par le fait que** les broches (7a, b) de l'ensemble de broches présentent chacune une butée (11) associée à la plaque de maintien (8) et un tenon (12) qui s'élève au-dessus de celle-ci et sur lequel la plaque de maintien (8) est déplaçable de manière dure.

8. Dispositif selon l'une quelconque des revendications précédentes 6 ou 7, **caractérisé par le fait que** la distance séparant la butée (11) de l'ensemble de broches et la surface d'appui côté planche de la pièce d'appui (6) présente une cote minorée par rapport à l'épaisseur de la branche (10) inférieure limitant la rainure marginale (3) côté planche.
